# EUROPÄISCHE PATENTSCHRIFT

(11) **EP 0 918 024 B1**
(45) Veröffentlichungstag und Bekanntmachung des Hinweises auf die Patenterteilung: **02.10.2002**
(21) Anmeldenummer: 98122056.9
(22) Anmeldetag: 20.11.1998
(51) Int. Cl.: B65D 88/12

(54) **Containertank**
Tankcontainer
Conteneur-citerne

(30) Priorität: 21.11.1997 DE 29720675 U
(43) Veröffentlichungstag der Anmeldung: 26.05.1999
(73) Patentinhaber: GB Engineering GmbH & Co. KG, 57586 Weitefeld (DE)
(72) Erfinder: Till, Gerhard, 81241 München (DE); Böhm, Peter Dr., 69302 Oelde (DE)
(74) Vertreter: Strehl Schübel-Hopf & Partner

(56) Entgegenhaltungen:
- WO-A-81/02561
- FR-A- 2 157 710
- FR-A- 2 534 226

## Beschreibung

Für Transport und Lagerung bestimmter Güter, insbesondere korrosiver und hoch-reiner Chemikalien oder sonstiger Medien, sind Behälter erforderlich, die im Innern aus einem bezüglich solcher Medien inerten Kunststoff besteht. Eine Innenverkleidung herkömmlicher Stahl- oder Edelstahltanks mit derartigen Kunststoffen ist infolge von Problemen bei der Befestigung einer solchen Verkleidung an der Stahl-Tankwand und wegen der unterschiedlichen Wärmeausdehnungskoeffizienten in der Praxis nicht realisierbar.

Bei Kunststofftanks besteht diese Schwierigkeit nicht. Dafür ergibt sich aber ein Problem beim Einbau von Kunststofftanks in übliche Transportcontainer-Rahmen, da Kunststofftanks im Vergleich zu Stahltanks weniger belastbar sind und daher leichter zu Bruch oder Rißbildung neigen. Derartige Belastungen ergeben sich insbesondere infolge von Transportstößen sowie aus der unterschiedlichen Wärmeausdehnung zwischen dem Kunststofftank und dem Stahl-Containerrahmen.

Der Erfindung liegt die generelle Aufgabe zugrunde, Schwierigkeiten, wie sie bei vergleichbarem Stand der Technik auftreten, mindestens teilweise zu beseitigen. Ein solcher Tank ist aus der DE 321 26 96 bekannt, die einen Containertank nach dem Oberbegriff des Anspruchs 1 beschreibt. Eine speziel-lere Aufgabe kann darin gesehen werden, einen zur Aufnahme hoch-reiner oder aggressiver Güter geeigneten Tank zum Einbau in einen Containerrahmen anzugeben.

Die erfindungsgemäße Lösung dieser Aufgabe ist im Anspruch 1 angegeben. Der danach vorgesehene, aus Kunststoff bestehende Tank ist an seinen beiden Enden mit einstückig angeformten Stirnringen versehen, die ihrerseits mit an die Stirngruppen eines Containerrahmens anschließbaren metallischen Rohrabschnitten verschraubt sind. Die Schraubverbindung ist dabei so gestaltet, daß ein Längenausgleich möglich ist, gleichzeitig aber ein Ausreißen der von den Schrauben durchsetzten Bereiche des Kunststoff-Zylinderflansches dadurch vermieden wird, daß dieser bei Axialbewegungen über seinen gesamten Umfang von dem jeweiligen Schubring gestützt wird, so daß keine Lochlaibungskräfte am Kunststoff-Flansch auftreten.

Dem ersten Teil des Anspruchs 1 entspricht ein auf dem Markt befindlicher, zum Einbau in einen Containerrahmen vorgesehener Tank mit Stirnringen, die aus einem am Tank ansetzenden Zylinderflansch und einem mit diesem verschraubten, zur Stirngruppe des Rahmens führenden Rohrabschnitt bestehen. Bei diesem Tank sind aber sämtliche Teile aus Metall gefertigt, so daß die oben erwähnte Problematik nicht besteht. Auch die übrigen kennzeichnenden Merkmale des Anspruchs 1 sind dort nicht verwirklicht.

Zur Aufnahme abrupter Laständerungen ist die Ausgestaltung der Erfindung nach Anspruch 2 von Vorteil.

Die Weiterbildung der Erfindung nach Anspruch 3 ist vorteilhaft, da bei Axialbewegungen des Tanks der betreffende Flansch über seinen gesamten Umfang in Axialrichtung abgestützt ist. Dabei ist die Maßnahme des Anspruchs 4 hinsichtlich Materialeinsatz und Taragewicht des Tanks, die nach Anspruch 5 vom Standpunkt einer gleichmäßigen Kräfteverteilung günstig

Die Ausgestaltung der Erfindung nach den Ansprüchen 6 und 7 ergibt eine definierte Positionierung des Tanks relativ zu den an einem Containerrahmen anschließbaren metallischen Rohrabschnitten bei ausreichender Möglichkeit eines Längenausgleichs zwischen Tank und Containerrahmen.

Ein bevorzugtes Ausführungsbeispiel der Erfindung wird nachstehend anhand der Zeichnungen näher erläutert. Darin zeigt
- Figur 1: eine Seitenansicht eines in einen Containerrahmen eingefügten Containertanks,
- Figur 2: eine vergrößerte Schnittdarstellung des Bereichs II in Figur 1,
- Figur 3: eine Draufsicht auf die in Figur 2 gezeigte Verbindungsstelle, und
- Figur 4: eine vergrößerte Schnittdarstellung des Bereichs IV in Figur 1.

Der in Figur 1 gezeigte Tankcontainer besteht aus einem Rahmen, der im wesentlichen zwei Stirngruppen **10** mit Eckbeschlägen **11** und eine die Stirngruppen **10** verbindende Bodengruppe **12** aufweist, und einem Tank **13**, der über stirnseitige Sattelanordnungen **14** mit den beiden Stirngruppen des Containerrahmens verbunden ist. Die Sattelanordnungen sind beispielsweise entsprechend DE 32 12 696 A1 gestaltet und umfassen einen mit dem Tank **13** verbundenen, im wesentlichen zylindrischen Stirnring **15** und einem zwischen die Stirngruppe **10** und den Stirnring **15** eingefügten, im Querschnitt L-förmigen Sattelring **16**.

Wie aus Figur 2 und 4 ersichtlich, ist jeder Stirnring **15** aus einem mit dem Tank **13** einstückig hergestellten Zylinderflansch **20** und einem mit diesem verbundenen metallischen Rohrabschnitt **21** aufgebaut. Der Tank **13** ist aus faserverstärktem Kunststoff gewickelt, wobei die beiden Zylinderflansche **20** bei der Herstellung mitgewickelt werden.

Die Verbindung zwischen diesem Kunststoff-Zylinderflansch **20** und dem metallischen Rohrabschnitt **21** erfolgt jeweils über Schrauben **22**. Die in Figur 2 und 3 gezeigte Verbindung ist als Festlager, diejenige nach Figur 4 dagegen als Loslager ausgebildet.

Gemäß Figur 2 und 4 ist auf jeden Rohrabschnitt **21** ein Schubring **23** aufgeschweißt, der Axialbewegungen des Tanks **23** bei Wärmeausdehnungen oder im Betrieb auftretenden Rangieroder sonstigen Stößen in der betreffenden Richtung begrenzt. Der axiale Abstand zwischen den auf beiden Seiten vorhandenen Schubringen **23** ist größer als der axiale Abstand zwischen den äußeren Stirnkanten der beiden Zylinderflansche **20**.

Der Schubring **23** dient gleichzeitig als Abstandselement für mehrere an ihm angeschweißte Sicherungslaschen **24**. Der Rohrabschnitt **21**, der Schubring **23** und die Sicherungslaschen **24** bilden dabei generell U-förmige Aufnahmen für das stirnseitige Ende des Zylinderflansches **20**.

Jede Schraube **22** durchsetzt eine Bohrung **25** in der Sicherungslaschen **24**, ein in Axialrichtung des Tanks verlaufendes Langloch **26** im Zylinderflansch **20** und eine Bohrung **27** in dem Rohrabschnitt **21**. Das Langloch **26** ist so dimensioniert, daß es Axialbewegungen des Tanks **13** (die nur von den Schubringen **23** begrenzt werden) nicht behindert. Die Sicherungslaschen **24** hat in erster Linie die Aufgabe, ein Verkanten der Schraube **22** bei Relativbewegungen zwischen Zylinderflansch **20** und Rohrabschnitt **21** zu verhindern.

Eine Beilagscheibe **28** dient zum Ausgleich zwischen der Dicke des Zylinderflansches **20** und dem Abstand zwischen dem Rohrabschnitt **21** und der Sicherungslasche **24**.

Auf der Seite des in Figur 2 gezeigten Festlagers sind beispielsweise 24 Sicherungslaschen **24** über den Tankumfang verteilt. Auf dieser Seite wird der Zylinderflansch **20** bis zum Anschlag mit dem Schubring **23** eingeführt, und die Schrauben **22** werden so angezogen, daß ein fester Reibschluß zwischen dem Zylinderflansch **20** und dem Rohrabschnitt **21** erreicht wird.

Auf der in Figur 4 gezeigten Seite des Loslagers sind beispielsweise nur 12 Sicherungslaschen **24** über den Umfang verteilt angeordnet. Im unbelasteten Zustand sind der Zylinderflansch **20** und der zugehörige Rohrabschnitt **21** auf dieser Seite so weit ineinander geschoben, daß zwischen dem stirnseitigen Ende des Zylinderflansches **20** und dem Schubring **23** ein Ausgleich verbleibt.

Die Schraube **22** durchsetzt das in dem Zylinderflansch **20** vorgesehene Langloch **26** im wesentlichen mittig. Die Schrauben **22** sind nur bis zu einem solchen Maß angezogen, daß Ausgleichsbewegungen zwischen dem Zylinderflansch **20** und dem Rohrabschnitt **21** stattfinden können.

Um Stöße abzufedern, ist ferner vorzugsweise ein elastischer Dämpfungsring **29**, der beispielsweise aus Elastomermaterial besteht, in den Raum zwischen der Stirnkante des Zylinderflansches **20** und dem Schubring **23** eingelegt.

Anstelle der in Figur 2 und 4 gezeigten unterschiedlichen Gestaltung der Verbindungen an den Stirnenden des Tanks können auch beide Seiten als Loslager, d.h. beide gemäß der Darstellung nach Figur 4, gestaltet sein.

Ferner kann anstelle der beschriebenen Anzahl von einzelnen Sicherunglaschen **24** ein über den gesamten Umfang durchgehendes oder in Segmente unterteiltes Ringelement vorgesehen werden.

## Patentansprüche

1. Containertank, der an seinen beiden Enden mit einem Stirnring (**15**) zur Verbindung mit der betreffenden Stirngruppe eines Containerrahmens (**10**-**12**) versehen ist, wobei jeder Stirnring einen am Tank (**13**) ansetzenden Zylinderflansch (**20**), einen mit diesem überlappend verschraubten und zu der betreffenden Stirngruppe (**10**) führenden metallischen Rohrabschnitt (**21**), und ein der Stirnkante des Zylinderflansches gegenüber am Rohrabschnitt angebrachtes Stützteil (**23**) umfaßt,
**dadurch gekennzeichnet,**
**daß** der Tank (**13**) mit den beiden Zylinderflanschen (**20**) einstückig aus Kunststoff besteht, und
**daß** die den Zylinderflansch (**20**) mit dem Rohrabschnitt (**21**) verbindenden Schrauben (**22**) ein in Tank-Axialrichtung verlaufendes Langloch (**26**) in dem Zylinderflansch durchsetzen, und
**daß** das Stützteil als Schubring (**23**) ausgebildet ist und der Abstand zwischen beiden Schubringen größer ist als der zwischen den Stirnkanten der beiden Zylinderflansche (**20**).

2. Tank nach Anspruch 1, wobei zwischen dem Ende des Zylinderflansches (**20**) und dem Schubring (**23**) ein Dämpfungsring (**29**) eingefügt ist.

3. Tank nach Anspruch 1 oder 2, wobei der Schubring (**23**) ein Sicherungselement (**24**) trägt, das den Zylinderflansch (**20**) auf der von dem Rohrabschnitt (**21**) abgewandten Seite übergreift und von den Schrauben (**22**) durchsetzt wird.

4. Tank nach Anspruch 3, wobei das Sicherungselement mehrere einzelne, über den Tankumfang verteilt angeordnete Laschen (**24**) umfaßt.

5. Tank nach Anspruch 3, wobei das Sicherungselement als ein über den Tankumfang verlaufendes Ringelement ausgebildet ist.

6. Tank nach einem der vorhergehenden Ansprüche, wobei die Verbindung zwischen Zylinderflansch (**20**) und Rohrabschnitt (**21**) an einem Tankende als Festlager ausgebildet ist, der Rohrabschnitt (**21**) an dem Schubring anliegt und zwischen dem Rohrabschnitt (**21**), dem Zylinderflansch (**20**) und dem Sicherungselement (**24**) Reibschluß besteht.

7. Tank nach einem der vorhergehenden Ansprüche, wobei die Verbindung zwischen Zylinderflansch (**20**) und Rohrabschnitt (**21**) an einem Tankende als Loslager ausgebildet ist, der Rohrabschnitt (**21**) sich in Abstand von dem Schubring befindet und zwischen dem Rohrabschnitt (**21**), dem Zylinderflansch (**20**) und dem Sicherungselement (**24**) ein auf eine vorgegebene Axialkraft begrenzter Reibschluß besteht.

## Claims

1. A container tank having at its both ends a head ring (15) to be connected with the corresponding head assembly of a container frame (10 - 12), wherein each head ring comprises a cylinder flange (20) attached to the tank (13), a metallic tube section (21) bolted to the cylinder flange (20) with an overlap and leading to the corresponding head assembly (10), and a supporting piece (23) attached to the tube section opposite the head edge of the cylindrical flange,
**characterised in that**
the tank (13) and both cylindrical flanges (20) are formed integrally from plastic, and
bolts (22) for connecting the cylindrical flange (20) and the tube section (21) reach through an oblong hole (26) which is formed in the cylindrical flange and extends in the tank axis direction, and
the supporting piece is formed as a shearing ring (23), and the distance between both shearing rings is greater than the distance between the head edges of both cylindrical flanges (20).

2. A tank according to claim 1, wherein a damping ring (29) is inserted between the end of the cylindrical flange (20) and the shearing ring (23).

3. A tank according to claim 1 or 2, wherein the shearing ring (23) carries a retention element (24) which reaches over the cylindrical flange on the side facing away from the tube section (21), and the bolts (22) reach through the retention element (24).

4. A tank according to claim 3, wherein the retention element comprises a plurality of single brackets (24) which are arranged along the circumference of the tank.

5. A tank according to claim 3, wherein the retention element is formed as a ring element extending along the tank circumference.

6. A tank according to one of the preceding claims, wherein the connection between the cylinder flange (20) and the tube section (21) is formed as a fixed bedding at one end of the tank, the tube section (21) abuts on the shearing ring, and the tube section (21), the cylinder flange (20) and the retention element (24) are frictionally engaged.

7. A tank according to one of the preceding claims, wherein the connection between the cylinder flange (20) and the tube section (21) is formed as a lose bedding at one end of the tank, a distance is provided between the tube section (21) and the shearing ring, and the tube section (21), the cylinder flange (20) and the retention element (24) are frictionally engaged with a friction tightness limited to a predetermined axial force.

## Revendications

1. Réservoir container, pourvu à ses deux extrémités d'une bague frontale (15) pour la jonction avec le groupe frontal concerné d'un cadre de container (10-12), dans lequel chaque bague frontale comprend une bride cylindrique (20) attachée au réservoir (13), un tronçon de tube métallique (21) vissé en chevauchement avec cette bride et menant au groupe frontal concerné (10), et une partie de soutien (23) montée sur le tronçon de tube à l'opposé de l'arête frontale de la bride cylindrique,
**caractérisé en ce que**
le réservoir (13) avec les deux brides cylindriques (20) est réalisé d'une seule pièce en matière plastique, et
les vis (22) qui relient la bride cylindrique (20) avec le tronçon de tube (21) traversent un trou oblong (26) dans la bride cylindrique qui s'étend dans la direction axiale du réservoir, et
la partie de soutien est réalisée sous la forme d'une bague de poussée (23), et la distance entre les deux bagues de poussée est supérieure à celle entre les arêtes frontales des deux brides cylindriques (20).

2. Réservoir selon la revendication 1, dans lequel une bague d'amortissement (29) est insérée entre l'extrémité de la bride cylindrique (20) et la bague de poussée (23).

3. Réservoir selon l'une ou l'autre des revendications 1 et 2, dans lequel la bague de poussée (23) porte un élément de blocage (24) qui coiffe la bride cylindrique (20) du côté détourné du tronçon de tube (21), et qui est traversé par les vis (22).

4. Réservoir selon la revendication 3, dans lequel l'élément de blocage comprend plusieurs pattes individuelles (24) agencées en répartition sur la périphérie du réservoir.

5. Réservoir selon la revendication 3, dans lequel l'élément de blocage est réalisé sous la forme d'un élément annulaire qui s'étend sur la périphérie du réservoir.

6. Réservoir selon l'une des rosaires revendications précédentes, dans lequel la liaison entre la bride cylindrique (20) et le tronçon de tube (21) à une extrémité du réservoir est réalisée sous forme de monture fixe, le tronçon de tube (21) est appliqué contre la bague de poussée, et il existe une coopération en friction entre le tronçon de tube (21), la bride cylindrique (20) et l'élément de blocage (24).

7. Réservoir selon l'une des revendications précédentes, dans lequel la liaison entre la bride cylindrique (20) et le tronçon de tube (21) à une extrémité du réservoir est réalisée sous forme de monture folle, le tronçon de tube (21) se trouve à distance de la bague de poussée, et il existe une coopération en friction, limitée à une force axiale prédéterminée, entre le tronçon de tube (21), la bride cylindrique (20) et l'élément de blocage (24).
